# EUROPÄISCHE PATENTSCHRIFT

(11) **EP 1 082 936 B1**
(45) Veröffentlichungstag und Bekanntmachung des Hinweises auf die Patenterteilung: **01.12.2004**
(21) Anmeldenummer: 00117080.2
(22) Anmeldetag: 09.08.2000
(51) Int. Cl.: A47L 9/14

(54) **Staubsauger, insbesondere Bodenstaubsauger mit einer Staubbeutelhalterung**
Suction cleaner, especially floor suction cleaner with dust bag attachment device
Aspirateur, en particulier aspirateur avec dispositif de fixation d'un sac à poussière

(30) Priorität: 07.09.1999 DE 19942483
(43) Veröffentlichungstag der Anmeldung: 14.03.2001
(73) Patentinhaber: Miele & Cie. KG, 33332 Gütersloh (DE)
(72) Erfinder: Gloning, Gunter, 33607 Bielefeld (DE); Hettenhausen, Ulrich, 33739 Bielefeld (DE); Mersmann, Udo, 33335 Gütersloh (DE)

(56) Entgegenhaltungen:
- US-A- 4 591 369
- US-A- 4 733 430
- PATENT ABSTRACTS OF JAPAN vol. 014, no. 370 (C-0747), 10. August 1990 (1990-08-10) -& JP 02 136116 A (MATSUSHITA ELECTRIC IND CO LTD), 24. Mai 1990 (1990-05-24)
- PATENT ABSTRACTS OF JAPAN vol. 016, no. 375 (C-0973), 12. August 1992 (1992-08-12) -& JP 04 122336 A (TOKYO ELECTRIC CO LTD), 22. April 1992 (1992-04-22)
- DATABASE WPI Section PQ, Week 199637 Derwent Publications Ltd., London, GB; Class P28, AN 1996-365760 XP002155371 -& JP 08 173360 A (FUJITSU GENERAL LTD), 9. Juli 1996 (1996-07-09)

## Beschreibung

Der Gegenstand der Erfindung betrifft einen Staubsauger gemäß dem Oberbegriff des Anspruchs 1.

Die bei den in der Praxis bekannten Staubsaugern regelmäßig verwendeten Staubfilterbeutel sind mit biegesteifen aus Pappe oder Kunststoff gefertigten Halteplatten verklebt, um die aus Papier bestehenden Staubbeutel zentriert sowie dicht mit dem Sauganschlußstutzen des Staubsaugers zu verbinden. Es sind auch Staubfilterbeutel bekannt, bei denen sich die Öffnung der Halteplatte beim Staubbeutelwechsel verschließen läßt. Die Halteplatte mit dem Staubfilterbeutel im Staubsammel- oder Unterdruckraum des Gerätegehäuses in eine gabelförmige Plattenaufnahme einer Staubbeutelhalterung eingestellt oder eingeschoben, welche den Rand der Halteplatte formschlüssig umgreift. Die Plattenaufnahme ist dabei schwenkbar im Sammelraumgehäuse angelenkt. Die Schwenkbarkeit der Plattenaufnahme stellt sicher, daß das Staubsaugen nur bei eingesetztem Staubfilterbeutel möglich ist. Bleibt die Plattenaufnahme unbelegt, so stellt sich diese in den Schließweg des Staubraumdeckels, wodurch dieser nicht mehr geschlossen werden kann. Bei eingesetztem Staubfilterbeutel schwenkt das Gewicht des Staubfilterbeutels die Plattenaufnahme aus dem Schließbereich des Deckels heraus und senkt sich in den Sammelraum hinein. Der eingesetzte Staubfilterbeutel füllt den zur Verfügung stehenden Staubsammelraum nahezu vollständig aus. Bei dem bekannten Technikstand ist ein Staubbeutelwechsel, der durch Herausziehen der Halteplatte aus der Halterung erfolgt, relativ mühevoll, weil die bei vollem Staubfilterbeutel in den Staubsammelraum abgesenkte gabelförmig ausgebildete Plattenaufnahme einen Großteil der Staubraumöffnung überdeckt. Hierdurch ist der Weg für das Herausziehen des Filterbeutels erheblich eingeschränkt. Ebenfalls hindert der hochgeklappte, schräggestellte Staubraumdeckel beim Herausziehen des Staubfilterbeutels. Durch die gegebene Raumenge kommt es beim Staubbeutelwechseln leicht zu einem versehentlichen Niederdrücken des vollen Staubbeutels, wodurch Staub im Übermaß aus der Füllöffnung des Filterbeutels austritt. Dies wird als unhygienisch empfunden. Auch hier soll die Erfindung Abhilfe schaffen.

Aus der US 4,733,430 und der US 4,591,369 ist ein Staubsauger bekannt, bei dem die Plattenaufnahme für den Staubbeutel schwenkbar um eine feststehende Achse am oberen Rand des Staubsammelraums angeordnet ist. Bei dieser Ausführungsform lässt sich die Plattenaufnahme um 180° aus dem Staubsammelraum heraus nach außen schwenken. Bei der hier gewählten Anordnung ist es jedoch nachteilig, dass beim Wechseln des Staubbeutels der alte, noch voll gefüllte Staubbeutel aus dem Staubsammelraum herausgeschwenkt werden muss und dass dabei die Einfüllöffnung in eine nach unten gerichtete Position geklappt wird. Dadurch kann aus der Einfüllöffnung des Staubbeutels der eingesaugte Staub und Unrat aus dieser Öffnung heraustreten. Ferner wird bei dieser Schwenkbewegung mit dem voll gefüllten Staubbeutel ein großer Bogen ausgeführt, wobei Beschädigungen am Staubbeutel durch die Beanspruchung der Fülllast bzw. durch eventuelles Anecken an dem Staubraumdeckel eintreten können.

Der Erfindung liegt deshalb die Aufgabe zugrunde, eine vorrichtungstechnische Lösung zu schaffen, mit der die Staubbeutelhalterung mit dem Staubbeutel derart aus dem Staubsammelraum herausbewegt werden kann, dass die Staubbeutelhalterung bequem und leicht zugänglich bleibt, der gefüllte Staubbeutel nicht übermäßig bewegt werden muss und dass der im Staubbeutel befindliche Staub bei dieser Bewegung nicht aus der Einfüllöffnung des Staubbeutels heraustreten kann.

Erfindungsgemäß werden die vorerwähnten Probleme mit den Merkmalen des Patentanspruchs 1 gelöst. Vorteilhafte Ausgestaltungen und Weiterbildungen der Erfindung ergeben sich aus den nachfolgenden Unteransprüchen.

Durch die Erfindung ist das Staubbeutelwechseln wesentlich erleichtert, da sich die Plattenaufnahme mit dem Öffnen des Staubraumdeckels über die Staubraumöffnung hinaus anheben läßt und in eine das Ziehen oder Einsetzen des Staubfilterbeutels erleichternde abgeschwenkte Lage einstellt. In dieser Stellung hindert auch der aufgeklappte Staubraumdeckel das Wechseln des Filterbeutels nicht mehr, und die Gefahr eines Staubaustritts aus dem vollen Staubfilterbeutel ist nicht mehr gegeben.

Ein Ausführungsbeispiel der Erfindung ist in den Zeichnungen rein schematisch dargestellt und wird nachfolgend näher beschrieben. Es zeigt
- Figur 1: einen Bodenstaubsauger in perspektivischer Darstellung mit geöffnetem Staubraumdeckel,
- Figur 2: den Staubsammelraum des Staubsaugers bei geschlossenem Staubraumdeckel in vereinfachter Darstellung im Längsschnitt, wobei ein Staubfilterbeutel in einer Staubbeutelhalterung des Sammelraumes eingesetzt ist,
- Figur 3: den Staubsammelraum nach Fig. 2 bei geöffnetem Staubraumdeckel,
- Figur 4: die Bewegung der Staubbeutelhalterung bei geschlossenem und geöffnetem Staubraumdeckel in vereinfachter Darstellung.

Der in Figur 1 dargestellte Staubsauger (1), insbesondere ein mit einem Saugschlauch (2), Teleskoprohr (3) und Bodendüse (4) ausgestatteter Bodenstaubsauger, weist ein Gerätegehäuse (5) mit zwei seitlich am Gehäuse in Höhe eines auswechselbaren Abluft- oder Hygienefilters (6) angeordneten Deckelschamieren (7) auf, in denen schwenkbar ein Staubraumdeckel (8) eingehängt ist. Der zum rückwärtigen Gehäuseteil (9) des Staubsaugers (1) hin aufschenkbare Staubraumdeckel (8) überdeckt den Staubsammelraum (10) mit dem dort untergebrachten Staubfilterbeutel (11), das Abluftfilter (6) sowie ein in der Trennwand zum Gebläseraum wechelbar angeordnetes Motorschutzfilter. Im Deckelinnenraum des Staubraumdeckels (8) ist ein Zubehörfach (12) für Saugzubehör, wie Polsterdüsen usw. eingerichtet, welches seinerseits über eine oberseitig im Staubraumdeckel (8) formschlüssig integriertes weiteres Deckelteil zugänglich ist. Der Staubsammelraum (10) ist gegenüber dem Raum für das Abluftfilter (6) in an sich bekannter Weise separat vom Staubraumdeckel (8) abgedichtet. Über nicht näher gezeigte Rasten ist der Staubraumdeckel (8) in aufgeschwenkter Stellung arretierbar, so daß der Staubfilterbeutel (11) ausgewechselt werden kann.

Der Staubfilterbeutel (11) ist im Staubsammelraum (10) des Gerätegehäuses (5) in einer Staubbeutelhalterung (13) lösbar eingesetzt, sh. insbesondere Fig. 2 und 3. Der Staubfilterbeutel (11) aus Papier ist mit einer biegesteifen aus Pappe oder Kunststoff gefertigten Halteplatte (14) verklebt, die ggf. auch zusätzlich verschlossen werden kann. Hierfür ist die Halteplatte (14) des Staubfilterbeutels (11) in an sich bekannter Weise mit einer durch eine Schiebebewegung auslösbaren nicht näher gezeigten Verschlußeinrichtung versehen (Schieberverschluß). Der Staubfilterbeutel (11) ist über die Halteplatte (14) in eine gabelförmige Plattenaufnahme (13a) der Staubbeutelhalterung (13) eingesteckt, welche den Rand der Halteplatte (14) seitlich geführt umgreift. Die Halteplatte (14) zentriert den Staubfilterbeutel (11) bei geschlossenem Staubraumdeckel (8) auf einen mit dem Saugschlauch (2) verbundenen Sauganschlußstutzen (15), welcher in die Öffnung des Filterbeutels (11) eintaucht. Der eingesetzte Staubfilterbeutel (11) füllt den zur Verfügung stehenden Staubsammelraum (10) nahezu vollständig aus und wird gemäß Fig. 2 durch den geschlossenen Staubraumdeckel (8) nieder gehalten.

Um das Wechseln des Staubfilterbeutels (11) zu erleichtern, wird die Staubbeutelhalterung (13) mit dem Staubfilterbeutel (11) beim Öffnen des Staubraumdeckels (8) erfindungsgemäß aus dem Staubsammelraum (10) herausgehoben (Fig. 3) und entgegen der Schwenkbewegung des Staubraumdeckels (8) verschwenkt, sh. gekrümmte Richtungspfeile). Dabei stellt sich die Plattenaufnahme (13a) der Halterung (13) schräg nach oben, so daß der Staubfilterbeutel (11) leicht aus seiner Halterung gezogen und anschließend ein neuer Beutel dort eingeschoben werden kann. Das Abschwenken und Anheben kann selbsttätig durch eine an der Staubbeutelhalterung (13) angreifenden Federmechanik (Feder 16) oder auch direkt gesteuert über den Staubraumdeckel (8) erfolgen. Auch könnte dieser Vorgang manuell durchgeführt werden. Durch das Abschwenken und Anheben wird vorteilhaft genügend Freiraum zum geöffneten Staubraumdeckel (8) und zum Staubsammelraum (10) hin für den Filterwechsel geschaffen.

Die Staubbeutelhalterung (13) ist nach Art eines abgewinkelten Hebels mit der deckelseitigen Plattenaufnahme (13a) für die Halteplatte (14) des Staubfilterbeutels (11) und einem für eine Schwenk- und Schiebebewegung (sh. Pfeile Fig. 2 und 3) der Halterung samt Staubfilterbeutel (11) kulissenähnlich oder dergl. im Staubsammelraum (10) geführten Plattensteg (13b) ausgebildet. Der gegenüber der Plattenaufnahme (13a) abgewinkelte Plattensteg (13b) ist dafür seitlich vertikal (sh. Pfeil, Fig. 2) in eine Geradführung (17) und im unteren Stegbereich, vorzugsweise am unteren Plattenstegende (18), auf einer gegen die vom Staubraumdeckel (8) abgewandte Stirnseite (19) des Staubsammelraumes (10) gerichteten Keilschräge (20) im Staubsammelraum (10) geführt. Die Keilschräge (20) kann am Staubsaugergehäuse angeformt oder separat, beispielsweise durch ein Zusatzbauteil, z. B. einer durch den Gehäuseboden (21) hindurchgesteckten Laufradhalterung (22) des Staubsaugers (1) realisiert sein.

Als Beispiel für ein selbstgesteuertes Anheben und Schwenken der Staubbeutelhalterung (13) wird auf die vorerwähnte Federmechanik näher Bezug genommen. Dafür steht die Staubbeutelhalterung (13) unter der Kraft der Feder (16). Beispielhaft greift die als Druckfeder ausgebildete Feder (16) am unteren Plattenstegende (18) an und stützt sich dabei gegen den Staubsammelraumboden ab. Eine einfache Lösung ist auch die, wenn die Feder (16) als Federbügel ausgebildet und an der Geradführung (17) sowie am Plattensteg (13b) eingehängt wird. Zur vereinfachten Darstellung ist die in den Fig. 2 und 2 gewählte Ausführung gezeigt. Die Fig. 4 stellt vereinfacht die Bewegung der Staubbeutelhalterung (13) dar, wobei mit (-a-) die Stellung der Halterung bei geschlossenem Staubraumdeckel und mit (-b-) die Stellung der Halterung bei geöffnetem Staubraumdeckel gezeigt ist. Beim Öffnen des Staubraumdeckels wird somit die Halterung angehoben und aus dem Staubsammelraum herausbewegt, wobei sie zugleich verschwenkt wird.

Eine die deckelgesteuerte Plattenbewegung ohne Federmechanik, auf die hier nicht näher eingegangen wird, könnte beispielsweise durch einen am vertikalen Plattensteg angreifenden Lenker erfolgen, welcher am Scharnier des Staubraumdeckels oder am Deckel selbst angebunden ist.

## Patentansprüche

1. Staubsauger, insbesondere Bodenstaubsauger, mit einem im Staubsammelraum des Gerätegehäuses lösbar in einer Staubbeutelhalterung eingesetzten Staubfilterbeutel, wobei der Zugang zum Staubsammelraum für das Einsetzen bzw. Herausnehmen des Staubfilterbeutels über einen am Gerätegehäuse angelenkten Staubraumdeckel erfolgt, wobei die Staubbeutelhalterung entgegen der Schwenkbewegung des Staubraumdeckels aus dem Staubsammelraum herausschwenkbar angeordnet ist, wobei
die Staubbeutelhalterung (13) eine Plattenaufnahme (13a) und einen Plattensteg (13b) aufweist,
und wobei die Staubbeutelhalterung (13, 13a, 13b) im Staubsammelraum (10) anhebbar ausgebildet ist,
**dadurch gekennzeichnet, daß**
der Plattensteg (13b) kulissenähnlich oder dergl. in einer Führung im Staubsammelraum (10) angeordnet ist, um eine Schwenk- und Schiebebewegung der Staubbeutelhalterung (13) zu ermöglichen.

2. Staubsauger nach Anspruch 1,
**dadurch gekennzeichnet,**
**daß** das Anheben und Schwenken der Staubbeutelhalterung (13; 13a, 13b) durch eine Federmechanik (Feder 16) gesteuert ist.

3. Staubsauger nach Anspruch 1,
**dadurch gekennzeichnet,**
**daß** das Anheben und Schwenken der Staubbeutelhalterung (13; 13a, 13b) vom Staubraumdeckel (8) gesteuert ist.

4. Staubsauger nach Anspruch 1,
**dadurch gekennzeichnet,**
**daß** das Anheben und Schwenken der Staubbeutelhalterung (13; 13a, 13b) manuell gesteuert ist.

5. Staubsauger nach einem oder mehreren der Ansprüche 1 bis 4,
**dadurch gekennzeichnet,**
**daß** die Staubbeutelhalterung (13; 13a, 13b) ist nach Art eines abgewinkelten Hebels mit einer unter dem geschlossenen Staubraumdeckel (8) liegenden Plattenaufnahme (13a) für die Halteplatte (14) des Staubfilterbeutels (11) und einem für das Schwenken und Anheben der Halterung kulissenähnlich oder dergl. im Staubsammelraum (10) geführten Plattensteg (13b) ausgebildet ist.

## Claims

1. Vacuum cleaner, more especially a floor vacuum cleaner, having a dust filter bag detachably inserted in a dust bag holder in the dust collection chamber of the appliance housing, access to the dust collection chamber for the insertion or respectively removal of the dust filter bag being gained via a dust chamber cover pivotally mounted on the appliance housing, the dust bag holder being disposed so as to be outwardly pivotable from the dust collection chamber in opposition to the pivotal movement of the dust chamber cover, the dust bag holder (13) having a plate receiving means (13a) and a plate web (13b), and the dust bag holder (13, 13a, 13b) being adapted to be raisable in the dust collection chamber (10), **characterised in that** the plate web (13b) is disposed in a guide means in the dust collection chamber (10) in the manner of a slide member or the like, in order to permit a pivoting and sliding movement of the dust bag holder (13).

2. Vacuum cleaner according to claim 1, **characterised in that** the raising and pivoting operation of the dust bag holder (13; 13a, 13b) is controlled by a spring mechanism (spring 16).

3. Vacuum cleaner according to claim 1, **characterised in that** the raising and pivoting operation of the dust bag holder (13; 13a, 13b) is controlled by the dust chamber cover (8).

4. Vacuum cleaner according to claim 1, **characterised in that** the raising and pivoting operation of the dust bag holder (13; 13a, 13b) is controlled manually.

5. Vacuum cleaner according to one or more of claims 1 to 4, **characterised in that** the dust bag holder (13; 13a, 13b) is in the form of a bent-over lever having a plate receiving means (13a), which lies beneath the closed dust chamber cover (8) for receiving the retaining plate (14) of the dust filter bag (11), and a plate web (13b) which is guided in the dust collection chamber (10) in the manner of a slide member or the like for the pivoting and raising of the holder.

## Revendications

1. Aspirateur de poussière, en particulier aspirateur traîneau comportant un sac de filtration de poussière intégré amoviblement, dans un support, dans une chambre collectrice de poussière du carter de l'appareil, l'accès à ladite chambre collectrice de poussière, pour procéder respectivement à la mise en place ou à l'enlèvement du sac de filtration de poussière, s'effectuant par l'intermédiaire d'un couvercle de la chambre à poussière articulé sur le carter de l'appareil, le support du sac à poussière pouvant être extrait de la chambre collectrice de poussière par pivotement s'opérant à l'opposé du mouvement pivotant du couvercle de ladite chambre à poussière, sachant que
le support (13) du sac à poussière comprend un logement (13a) de plaque et une membrure (13b) de plaque,
et ledit support (13, 13a, 13b) du sac à poussière est réalisé avec faculté de soulèvement dans la chambre (10) collectrice de poussière, **caractérisé par le fait que**
la membrure (13b) de plaque est logée dans un guide situé dans la chambre (10) collectrice de poussière, à la manière d'une coulisse ou selon un mode similaire, de façon à permettre un mouvement de pivotement et de coulissement du support (13) du sac à poussière.

2. Aspirateur de poussière selon la revendication 1,
**caractérisé par le fait**
**que** le soulèvement et le pivotement du support (13 ; 13a, 13b) du sac à poussière sont commandés par l'intermédiaire d'un mécanisme à ressort (ressort 16).

3. Aspirateur de poussière selon la revendication 1,
**caractérisé par le fait**
**que** le soulèvement et le pivotement du support (13 ; 13a, 13b) du sac à poussière sont commandés par le couvercle (8) de la chambre à poussière.

4. Aspirateur de poussière selon la revendication 1,
**caractérisé par le fait**
**que** le soulèvement et le pivotement du support (13 ; 13a, 13b) du sac à poussière sont commandés manuellement.

5. Aspirateur de poussière selon l'une ou plusieurs des revendications 1 à 4,
**caractérisé par le fait**
**que** le support (13 ; 13a, 13b) du sac à poussière est réalisé à la manière d'un levier coudé comprenant un logement (13a) situé au-dessous du couvercle fermé (8) de la chambre à poussière, et destiné à la plaque de retenue (14) du sac (11) de filtration de poussière ; et une membrure (13b) associée à ladite plaque et guidée dans la chambre (10) collectrice de poussière, à la manière d'une coulisse ou selon un mode similaire, en vue du pivotement et du soulèvement dudit support.
